# EUROPÄISCHE PATENTSCHRIFT

(11) **EP 0 212 512 B1**
(45) Veröffentlichungstag und Bekanntmachung des Hinweises auf die Patenterteilung: **17.11.1988**
(21) Anmeldenummer: 86111022.9
(22) Anmeldetag: 09.08.1986
(51) Int. Cl.: C25B 3/02

(54) **Verfahren zur Herstellung von Carbamidsäureestern**
Process for manufacturing carbamic-acid esters
Procédé de production d'esters de l'acide carbamique

(30) Priorität: 17.08.1985 DE 3529531
(43) Veröffentlichungstag der Anmeldung: 04.03.1987
(73) Patentinhaber: BASF Aktiengesellschaft, 67063 Ludwigshafen (DE)
(72) Erfinder: Degner, Dieter, Dr., D-6701 Dannstadt-Schauernheim (DE); Hannebaum, Heinz, D-6700 Ludwigshafen (DE); Steiniger, Michael, Dr., D-6730 Neustadt (DE)

(56) Entgegenhaltungen:
- EP-A- 0 067 463
- BE-A- 676 746
- FR-A- 2 298 614

## Beschreibung

Die vorliegende Erfindung betrifft ein neues Verfahren zur Herstellung von Carbamidsäureestern.

Carbamidsäureester wurden bisher, wie allgemein bekannt ist, aus Phosgen durch Umsetzung mit Alkoholen zu Chlorameisensäureestern und anschliessende Aminolyse hergestellt. Der Umgang mit den hochtoxischen und korrosiven Vor- und Zwischenprodukten erfordert technisch einen erheblichen Aufwand. Weiterhin fallen bei diesen Verfahren HCI oder halogenhaltige Abfallsalze an, deren Abtrennung häufig technisch sehr aufwendig ist (vgl. Ullmann, Enzyklopädie der techn. Chemie, Bd. 9, S. 118 ff.).

In phosgenfreien Alternativverfahren wird Harnstoff mit Alkanolen umgesetzt. Nachteilig hierbei sind hohe Reaktionstemperaturen und lange Reaktionszeiten sowie der technisch aufwendige Umgang mit Feststoffen (vgl. z.B. Houben-Weyl, Methoden d. org. Chemie, Bd. 8, S. 111 ff.).

Der Erfindung lag nun die Aufgabe zugrunde, ein Verfahren zur Herstellung von Carbamidsäureestern zu finden, das technisch einfach und ökonomisch ist und sich durch besondere Umweltfreundlichkeit auszeichnet.

Demgemäss wurde gefunden, dass man Carbamidsäureester der allgemeinen Formel (I) in der R^{I} Wasserstoff oder einen Alkyl-, Cycloalkyl-oder Alkarylrest bedeutet und R² für einen niedermolekularen Alkylrest steht, besonders vorteilhaft herstellen kann, wenn man Formamide der allgemeinen Formel (II) in Gegenwart von Alkoholen der Formel R²0H und in Anwesenheit eines ionogenen Halogenids elektrochemisch oxidiert.

Der Erfolg des Verfahrens ist überraschend, da seit langem bekannt ist, dass die elektrochemische Umsetzung von Formamiden in Alkoholen in Gegenwart von Leitsalzen wie Tetraalkylammoniumtetrafluoroborat stets zu Alkoxiformamiden führt (vgl. z.B. L. Eberson und K. Nyberg; Tetrahedron 32 (1976), 2185-2206), wie folgende Reaktionsgleichung verdeutlicht:

Die erfindungsgemässe Umsetzung wird durch folgende Reaktionsgleichung wiedergegeben:

In den Ausgangsstoffen der Formel (11) steht R' für Wasserstoff oder für einen Alkyl-, Cycloalkyl- oder Alkylarylrest.

Bevorzugt werden Alkylreste mit 1 bis 12, insbesondere 1 bis 8, vorzugsweise 1 bis 4 Kohlenstoffatomen, z.B. Methyl-, Ethyl-, n- und iso-Propyl-, n-Butyl- oder tert. Butylreste.

Als Cycloalkylreste kommen solche mit 3 bis 8, insbesondere 5 und 6 Kohlenstoffatomen in Betracht. Weiterhin kann R^{l} für Alkylarylreste mit 7 bis 12, insbesondere 7 bis 8 Kohlenstoffatomen, z.B. für Benzyl- oder Phenylethylreste stehen.

Die genannten Reste können noch unter den Reaktionsbedingungen inerte Substituenten tragen, z.B. Ci-C₄-Alkyl- oder Alkoxigruppen, Halogen oder Nitrilgruppen.

Beispielsweise können folgende Formamide umgesetzt werden: Methylformamid, Ethylformamid, n- und iso-Propylformamid, n-Butylformamid, n-Octylformamid, Cyclohexyl- oder Cyclopentylformamid, Benzylformamid sowie das unsubstituierte Formamid.

In den Alkoholen der Formel R²0H steht R² für einen niedermolekularen Alkylrest, insbesondere für einen Alkylrest mit 1 bis 5 Kohlenstoffatomen, vorzugsweise für einen Methyl- oder Ethylrest. Beispielsweise können n- oder iso-Propanol, n-Butanol, und insbesondere Methanol oder Ethanol verwendet werden.

Als ionogene Halogenide kommen Salze der lodwasserstoff-, Bromwasserstoff- und Chlorwasserstoffsäure in Betracht. Besonders bevorzugt sind Salze der Bromwasserstoffsäure, wie Alkali-, Erdalkalibromide sowie quaternäre Ammonium-, insbesondere Tetraalkylammoniumbromide. Das Kation spielt keine erfindungswesentliche Rolle, es können daher auch andere ionogene Metallhalogenide verwendet werden, vorteilhaft wird man jedoch billige Halogenide wählen. Beispielsweise seien Natrium-, Kalium-, Calcium- und Ammoniumbromid sowie Di-, Tri- und Tetramethyl- oder Tetraethylammoniumbromid genannt.

Das erfindungsgemässe Verfahren erfordert keine besondere Elektrolysezelle. Vorteilhaft kann man es in einer ungeteilten Durchflusszelle durchführen. Als Anoden können alle an sich üblichen Anodenmaterialien verwendet werden, die unter den Elektrolysebedingungen stabil sind, wie Edelmetalle, z.B. Gold oder Platin oder Metalloxide wie NiOₓ. Bevorzugtes Anodenmaterial ist Graphit. Das Kathodenmaterial besteht z.B. aus Metallen wie Blei, Eisen, Stahl, Nickel oder Edelmetallen wie Platin. Bevorzugtes Kathodenmaterial ist ebenfalls Graphit.

Die Zusammensetzung des Elektrolyten kann in weiten Grenzen gewählt werden. So besteht der Elektrolyt beispielsweise aus

Dem Elektrolyten kann so gewünscht ein Lösungsmittel, etwa zur Verbesserung der Löslichkeit des Formamids oder des Halogenids, zugesetzt werden. Beispiele hierfür sind Nitrile, wie Acetonitril, Carbonate, wie Dimethylcarbonat und Ether, wie Tetrahydrofuran. Die Stromdichte ist kein begrenzender Faktor für das erfindungsgemässe Verfahren, sie beträgt z.B. 1 bis 25 A/dm², vorzugsweise wird mit 3 bis 12 A/dm² elektrolysiert. Die Temperatur wird bei druckloser Fahrweise der Elektrolyse zweckmässigerweise so gewählt, dass sie zumindest 5 bis 10°C unter dem Siedepunkt des Elektrolyten liegt. Bei Verwendung von Methanol oder Ethanol wird vorzugsweise bei Temperaturen von 20 bis 30°C elektrolysiert. Es wurde überraschend festgestellt, dass das erfindungsgemässe Verfahren die Möglichkeit bietet die Formamide weitgehend umzusetzen, ohne dass es zu Ausbeuteverschlechterungen kommt. Auch die Stromausbeuten sind bei dem erfindungsgemässen Verfahren ungewöhnlich hoch. So ist das Formamid bei Elektrolyse mit 2 bis 2,5 F/Mol Formamid bereits vollständig umgesetzt.

Die Aufarbeitung der Elektrolyseausträge kann man nach an sich bekannten Methoden vornehmen. Zweckmässigerweise wird der Elektrolyseaustrag destillativ aufgearbeitet. Überschüssiges Alkanol und evtl. eingesetztes Kolösungsmittel werden zunächst abdestilliert, die Halogenide werden in bekannter Weise z.B. durch Filtration oder Extraktion abgetrennt, und die Carbamidsäureester werden reindestilliert bzw. umkristallisiert. Alkanol, evtl. unumgesetztes Formamid und Kolösungsmittel sowie Halogenide können vorteilhaft zur Elektrolyse zurückgeführt werden. Das erfindungsgemässe Verfahren kann sowohl diskontinuierlich als auch kontinuierlich durchgeführt werden.

Die nach dem erfindungsgemässen Verfahren hergestellten Carbamidsäureester sind vielfältig einsetzbare Zwischenprodukte für die Synthese von Isocyanaten, Pflanzenschutzmitteln und Hilfsmitteln, z.B. für die Ausrüstung von Textilien.

### Beispiele

Die Elektrooxidation wurde in einer ungeteilten Elektrolysezelle mit Graphitanoden und -kathoden bei Temperaturen von 20 bis 25°C durchgeführt. Während der Elektrolyse wurde der Elektrolyt, der als Leitsalz Natriumbromid enthielt, mit 200 I/h über einen Wärmeaustauscher durch die Zelle gepumpt. Die Zusammensetzung des Elektrolyten ist Tabelle 1 zu entnehmen.

Nach Beendigung der Elektrolyse erfolgte die Aufarbeitung in der Weise, dass man den Alkohol bei Normaldruck bis zu einer Sümpftemperatur von 120 bis 130°C abdestillierte und den verbleibenden Rückstand bei 5 bis 40 mbar reindestillierte. Im Fall des unsubstituierten Carbamidsäuremethylesters (Beispiel 7) erfolgte die Reinigung durch Umkristallisieren aus Essigester. In den Beispielen 8 und 9 wurde der Rückstand nach Abtrennung des Alkohols bei 80-100°C heiss filtriert (Abtrennung von NaBr); die Urethane kristallisierten dann bei 20-30°C in spektroskopisch (^{l}H-NMR) reiner Form aus dem Filtrat aus. Die Carbamidsäureester wurden bei einem Umsatz von 100% in Ausbeuten von 57 bis 88%, bezogen auf den Ausgangsstoff (II), erhalten.

Die Beispiele 1 bis 9 sind in Tabelle 1 zusammengefasst.

## Patentansprüche

1. Verfahren zur Herstellung von Carbamidsäureestern der allgemeinen Formel (I) in der R¹ Wasserstoff oder eine Alkyl-, Cycloalkyl-oder Alkarylrest bedeutet und R² für einen niedermolekularen Alkylrest steht, dadurch gekennzeichnet, dass man Formamide der allgemeinen Formel (11) in Gegenwart von Alkoholen der Formel R²OH und in Anwesenheit eines ionogenen Halogenids elektrochemisch oxidiert.

2. Verfahren nach Anspruch 1, dadurch gekennzeichnet, dass als Halogenid ein Salz der Bromwasserstoffsäure verwendet wird.

3. Verfahren nach Ansprüchen 1 und 2, dadurch gekennzeichnet, dass für die Elektrolyse Graphitanoden verwendet werden.

4. Verfahren nach Ansprüchen 1 bis 3, dadurch gekennzeichnet, dass als Alkohol Methanol oder Ethanol verwendet wird.

## Claims

1. A process for the preparation of carbamic acid esters of the formula (I) where R^{I} is hydrogen, alkyl, cycloalkyl or alkaryl and R² is low molecular weight alkyl, wherein a formamide of the formula (II) is oxidized electrochemically in the presence of an alcohol of the formula R²0H and of an ionic halide.

2. A process as claimed in claim 1, wherein the halide used is a salt of hydrobromic acid.

3. A process as claimed in claim 1 and 2, wherein graphite anodes are used for the electrolysis.

4. A process as claimed in any of claims 1 to 3, wherein the alcohol used is methanol or ethanol.

## Revendications

1. Procédé de préparation d'esters d'acide carbamique de formule générale 1 dans laquelle R¹ est mis pour un atome d'hydrogène ou un reste alkyle, cycloalkyle ou alkaryle et R² est mis pour un reste alkyle de faible poids moléculaire, caractérisé en ce qu'on oxyde électrochimiquement un formamide de formule générale Il en présence d'alcools de formule R²OH et d'un halogénure ionogène.

2. Procédé selon la revendication 1, caractérisé en ce qu'on utilise un sel de l'acide bromhydrique comme halogénure.

3. Procédé selon l'une ou l'autre des revendications 1 et 2, caractérisé en ce qu'on utilise pour l'électrolyse des anodes en graphite.

4. Procédé selon l'une quelconque des revendications 1 à 3, caractérisé en ce qu'on utilise comme alcool le méthanol ou l'éthanol.
